# EUROPÄISCHE PATENTSCHRIFT

(11) **EP 4 407 256 B1**
(45) Veröffentlichungstag und Bekanntmachung des Hinweises auf die Patenterteilung: **13.08.2025**
(21) Anmeldenummer: 23153398.5
(22) Anmeldetag: 26.01.2023
(51) Int. Cl.: F25B 5/04, F25B 40/00, F25B 39/02, F25B 25/00, F28D 1/03, F28D 9/00

(54) **KOMPRESSIONSANLAGE MIT ÜBERKOPF TICHELMANN WÄRMETAUSCHERN**
COMPRESSION SYSTEM WITH AN OVERHEAD TCHELMANN HEAT EXCHANGER
INSTALLATION DE COMPRESSION AVEC ÉCHANGEURS DE CHALEUR DE TILCHÉMANN SUSPENDUS

(43) Veröffentlichungstag der Anmeldung: 31.07.2024
(73) Patentinhaber: IKG Performance Engineering GbR, 74363 Güglingen (DE)
(72) Erfinder: Engert, Michael, 74363 Güglingen (DE)
(74) Vertreter: Abitz & Partner

(56) Entgegenhaltungen:
- DE-A1- 102009 007 186
- DE-T5- 112013 003 374
- DE-U1- 202007 017 723

## Beschreibung

Kompressionsmaschinen sind im Stand der Technik hinlänglich bekannt. Bei dem momentanen Einsatz eines Plattenwärmetauschers als Verdampfer in einer Kompressionsmaschine, insbesondere beim Anschluss der Kanäle auf einer Seite und beim Betrieb auf der Verdampfungsseite von unten nach oben ergeben sich mehrere physikalische Probleme.

Die Plattenwärmetauscher werden ausgelegt um beim Volllastbetrieb eine möglichst geringe Temperaturdifferenz zwischen einströmendem Kühlmittelstrom und ausströmendem zu kühlendem Medium zu erzielen. Weiterhin ist es gewünscht einen hohen Wirkungsgrad zu erzielen. Probleme ergeben sich insbesondere im Teillastbetrieb und bei tiefen Temperaturen.

Die bisherige Vorgehensweise bedeutet viel Oberfläche für den Teillastbetrieb, aber auch geringere Strömungsgeschwindigkeit in den Kanälen bei wenig Volumenstrom.

Da man heute die Kompressoren Leistungsregelt, um einen noch besseren Wirkungskrad im Teillastbetrieb zu erzielen, kann es zu Komplikationen in der Verteilung des Kühlmittels im Wärmetauscher kommen. Das Kühlmittel nimmt im Teillastbetrieb den Weg des geringsten Widerstandes, wodurch nicht die gesamte Übergabefläche der Platten des Plattenwärmetauschers gleichmäßig durchströmt wird.

Dazu kann es zusätzlich aufgrund der Reduzierung der Strömungsgeschwindigkeiten des Kühlmittels im Teillastbetrieb als auch einer Änderung der Viskosität von im Kühlmittel enthaltenem Öl durch die Tieftemperatur zu unerwünschten Ölverlagerungen im Wärmetauscher kommen. Das im Kühlmittel enthaltene Öl stammt vom im Kompressor verwendeten Öl.

Die unerwünschte Ölverlagerung im Wärmetauscher wiederum stört die Wärmeübergabe im Wärmetauscher als auch die saubere Einspritzung des Drosselorgans.

Um diese Nachteile zu überwinden wird konventionell nach einer gewissen Teillastzeit die Drehzahl des Kompressors erhöht, um das Öl mit einem höheren Volumenstrom wieder aus dem Wärmetauscher zu entfernen.

Es wäre wünschenswert die vorstehend genannten Nachteile einer Kompressionsmaschine, insbesondere einer Kältekompressionsmaschine, zu überwinden. Es wäre insbesondere bevorzugt wünschenswert unerwünschte Ölverlagerungen im Wärmetauscher im Teillastbetrieb der Kompressionsmaschine zu vermeiden ohne die Drehzahl des Kompressors erhöhen zu müssen. DE 20 2007 017723 U1 offenbart eine Kompressionsmaschine gemäß dem Oberbegriff des Anspruchs 1.

Die vorliegende Erfindung betrifft eine Kompressionsmaschine gemäß Anspruch 1, welche einen Kompressor aufweist. Die Kompressionsmaschine weist ferner einen Kondensator, ein Drosselorgan, einen Verdampfer sowie Kühlmittel auf. Das Kühlmittel zirkuliert zwischen dem Kompressor, dem Kondensator, dem Drosselorgan und dem Verdampfer. Der Verdampfer weist einen ersten Plattenwärmetauscher und einen zweiten Wärmetauscher auf. Der zweite Wärmetauscher ist bezüglich des von dem Drosselorgan kommenden Kühlmittelstroms stromabwärts des ersten Plattenwärmetauscher angeordnet. Die Platten des ersten Plattenwärmetauschers und der zweite Wärmetauscher sind vertikal angeordnet. Der von dem Drosselorgan kommende Kühlmittelstrom durchströmt den ersten Plattenwärmetauscher von oben nach unten. Diese Anordnung wird auch als Überkopfanordnung bezeichnet. Der Kühlmittelausgang des zweiten Wärmetauschers ist auf gleicher Höhe oder unterhalb des Kühlmittelausgangs des ersten Plattenwärmetauschers angeordnet. Der erste Plattenwärmetauscher ist bezüglich des Kühlmittelstroms gemäß dem Tichelmann Prinzip angeschlossen.

Das Tichelmann Prinzip bezeichnet eine Anordnung der Anschlüsse am Plattenwärmetauscher, bei dem die zuführenden Anschlüsse auf einer ersten Seite des Plattenwärmetauschers angeordnet sind, und die wegführenden Anschlüsse auf einer gegenüberliegenden zweiten Seite des Plattenwärmetauschers angeordnet sind. Dies hat zur Folge, dass die Durchflusslängen der einzelnen Kanäle für das Kühlmittel jeweils gleich lang sind. Ebenso sind die Durchflusslängen der einzelnen Kanäle für das Medium, auf welches die Kälte vom Kühlmittel übertragen werden soll gleich lang. Unabhängig von der Durchströmungsgeschwindigkeit sind die Plattenwärmetauscher somit selbstregulierend.

Der Plattenwärmetauscher kann auch als Plattenwärmeüberträger bezeichnet werden.

Die erfindungsgemäße Kompressionsmaschine weist den Vorteil auf, dass durch den nachgeschalteten zweiten Wärmetauscher der Kühlmittelstrom gekühlt wird, welcher vom Kondensator kommt und bevor dieser dem Drosselorgan zugeführt wird. Gleichzeitig wird der Kühlmittelstrom, der den zweiten Wärmetauscher durchströmt und der vom ersten Plattenwärmetauscher kommt und zum Verdichter strömt erwärmt und schützt den Verdichter vor Flüssigkeitsschlägen und sorgt für eine Verbesserung des Wirkungsgrades.

Weiterhin führt der Anschluss der Platten des ersten Plattenwärmetauschers im Tichelmann Prinzip zu einer besseren Verteilung des durchströmenden Kühlmittels im Teillastbetrieb. Obwohl das Kühlmittel im Teillastbetrieb den Weg des geringsten Widerstands nimmt ergibt sich eine gleichmäßige Verteilung der Durchströmung, da alle Durchflusslängen der einzelnen Kanäle der Plattenwärmetauscher gleich lang sind. Hierdurch gibt sich kein Unterschied in der Verteilung der Durchströmung zwischen Volllastbetrieb und Teillastbetrieb.

Der Kondensator ist stromabwärts des Kompressors angeordnet. Der Kondensator ist vorzugsweise als Verflüssiger ausgebildet. Der zweite Wärmetauscher ist bezüglich der Anschlüsse für das zu kühlende Medium stromabwärts des Kondensators angeordnet. Das Drosselorgan ist stromabwärts des zweiten Wärmetauschers angeordnet. Der erste Plattenwärmetauscher ist bezüglich der Anschlüsse für das Kühlmittel stromabwärts des Drosselorgan angeordnet. Der zweite Wärmetauscher ist bezüglich der Anschlüsse für das Kühlmittel stromabwärts des ersten Plattenwärmetauschers angeordnet. Der Kompressor ist stromabwärts des zweiten Plattenwärmetauschers angeordnet.

Die Kompressionsmaschine ist vorzugsweise als Kältekompressionsmaschine ausgebildet.

Der zweite Wärmetauscher ist vorzugsweise als Plattenwärmetauscher ausgebildet.

Der von dem Drosselorgan kommende Kühlmittelstrom durchströmt den zweiten Plattenwärmetauscher vorzugsweise von oben nach unten.

Der zweite Plattenwärmetauscher ist bezüglich des Kühlmittelstroms vorzugsweise gemäß dem Tichelmann Prinzip angeschlossen.

Das Drosselorgan ist vorzugsweise bezüglich des Kühlmittelstroms stromabwärts des zweiten Wärmetauschers und stromaufwärts des ersten Plattenwärmetauschers angeordnet.

Bezüglich des Kühlmittelstroms ist vorzugsweise stromaufwärts des Kondensators und stromabwärts des Kompressors ein Ölabscheider angeordnet. Der Ölabscheider ist ausgelegt zwischen 70 % und 95 %, vorzugsweise zwischen 80 % und 90 %, des im Kühlmittel befindlichen Öls abzuschalten. Diese Angabe bezieht sich vorzugsweise auf die Vol.-% des im Kühlmittel befindlichen Öls.

Die Kompressionsmaschine ist vorzugsweise für eine Kälteleistung von 30 °C bis - 100 °C, vorzugsweise für eine Kälteleistung von -15 °C bis -100 °C, besonders bevorzugt für eine Kälteleistung von -25 °C bis -75 °C ausgelegt. Dies bedeutet vorzugsweise, dass das zu kühlende Medium vorzugsweise auf eine entsprechende Temperatur gekühlt werden soll. Dies bedeutet vorzugsweise, dass das in der Kompressionsmaschine verwendete Kühlmittel eine entsprechende minimale Temperatur aufweist.

Die Kompressionsmaschine ist vorzugsweise zur Kühlung von Glykolen, Wasser, Ethanol, Salzen, Thermoölen und/oder Kohlenwasserstoffen ausgelegt.

Die Kompressionsmaschine ist vorzugsweise zur Kühlung einer Sole ausgelegt.

Das Kühlmittel ist vorzugsweise HFKW, HFO, FKW, Kohlenwasserstoffe oder Kohlenstoffdioxid.

Die Erfindung wird im Folgenden in Bezug auf Figur 1 näher beschrieben, welche den ersten Plattenwärmetauscher, den zweiten Wärmetauscher, der vorzugsweise als Plattenwärmetauscher ausgebildet ist, das Drosselorgan sowie die Anschlüsse dieser Elemente zeigt.

Figur 1 zeigt Komponenten einer Kältekompressionsmaschine. Genauer zeigt Figur 1 einen ersten Plattenwärmetauscher 10 sowie einen zweiten Plattenwärmetauscher 12. Der zweite Plattenwärmetauscher 12 ist bezüglich des von einem Drosselorgan 14 stammenden Kühlmittelstroms 16 stromabwärts des ersten Plattenwärmetauschers 10 angeordnet. Bezüglich des von einem Kondensator (nicht gezeigt) stammenden Kühlmittelstroms 18 ist der zweite Plattenwärmetauscher 12 stromaufwärts des ersten Plattenwärmetauschers 10 angeordnet. Das vom Kondensator kommende Kühlmittel 18 wird somit im zweiten Plattenwärmetauscher 12 gekühlt. Ausschließlich wird der erste Plattenwärmetauscher 10 vom zu kühlenden Medium, vorzugsweise einer Sole, durchströmt. Figur 1 zeigt diesbezüglich die zuströmende Sole 20 und die wegströmende Sole 22. Die Kältekompressionsmaschine ist für einen Temperaturbereich von -15 °C bis -100 °C ausgelegt.

Der erste Plattenwärmetauscher 10 ist vertikal ausgerichtet. Dies bedeutet, dass der erste Plattenwärmetauscher 10 in Überkopfanordnung angeordnet ist. Ebenso ist der zweite Plattenwärmetauscher 12 vertikal ausgerichtet. Der zweite Plattenwärmetauscher 12 ist also ebenso in Überkopfanordnung angeordnet. Außerdem ist der Kühlmittelausgang des zweiten Plattenwärmetauschers 12 auf gleicher Höhe oder unterhalb des Kühlmittelausgangs des ersten Plattenwärmetauschers 10 angeordnet Das Kühlmittel fließt also im ersten Plattenwärmetauscher 10 und im zweiten Plattenwärmetauscher 12 jeweils von oben nach unten und insgesamt nach unten. So kann sich kein unerwünschtes flüssiges Öl in den Plattenwärmetauschern 10, 12 ansammeln.

Der erste Plattenwärmetauscher 10 ist gemäß dem Tichelmann Prinzip angeschlossen. Ebenso ist der zweite Plattenwärmetauscher 12 gemäß dem Tichelmann Prinzip angeschlossen. Dies bedeutet, dass die Durchflusslängen im ersten Plattenwärmetauscher 10 und im zweiten Plattenwärmetauscher 12 gleich lang sind. In anderen Worten ist die Wegstrecke durch alle Kanäle des ersten Plattenwärmetauschers 10 und des zweiten Plattenwärmetauschers 12, die vom Kühlmittel und vom zu kühlen Medium durchflossen werden, gleich lang. Dies wird durch die Durchflusspfeile dargestellt, die jeweils im ersten Plattenwärmetauscher 10 und im zweiten Plattenwärmetauscher 12 zu sehen sind. Dies wird erreicht, indem die zuführenden Anschlüsse beim ersten Plattenkondensator 10 auf einer ersten Seite angeordnet sind und die wegführenden Anschlüsse beim ersten Plattenkondensator 10 auf einer gegenüberliegenden zweiten Seite angeordnet sind. Entsprechend sind die zuführenden Anschlüsse beim zweiten Plattenkondensator 12 auf einer ersten Seite angeordnet sind und die wegführenden Anschlüsse beim zweiten Plattenkondensator 12 auf einer gegenüberliegenden zweiten Seite angeordnet.

Hierdurch wird zum einen sichergestellt, dass der erste Plattenwärmetauscher 10 sowie der zweiten Plattenwärmetauscher 12 vom Kühlmittel gleichmäßig durchströmt werden im Falle eines Teillastbetriebs der Kältekompressionsmaschine, insbesondere im Falle eines Teillastbetrieb eines Kompressors (nicht gezeigt). Weiterhin ist hierdurch sichergestellt, dass der Kompressor vor Flüssigkeitsschlägen geschützt wird, da das, im vom ersten Plattenwärmetauscher kommenden Kühlmittel enthaltene, Öl beim Durchströmen des zweiten Plattenwärmetauschers 12 angewärmt wird. Das im Kühlmittel enthaltene Öl stammt vom Kompressor und kann selbst beim Vorsehen eines Ölabscheiders nicht vollständig entfernt werden. Es hat sich gezeigt, dass durch die erfindungsgemäße Überkopfanordnung der Plattenwärmetauscher 10, 12 sowie dem Anschließen der Plattenwärmetauscher 10, 12 gemäß dem Tichelmann Prinzip sogar auf einen Ölabscheider verzichtet werden kann ohne, dass es zu Flüssigkeitsschäden im Kompressor kommt. Falls eine Abscheidung des Öls gewünscht wird kann allerdings ein Ölabscheider stromaufwärts des Kondensators vorgesehen werden um den Schutz vor Flüssigkeitsschäden weiter zu erhöhen. Durch die Erwärmung des Öls im zweiten Plattenwärmetauscher 12 wird ein Kondensieren des Öls vermieden, was wiederum vermeidet, das flüssiges Öl in den Kompressor gelangt. Weiterhin führt der zweite Plattenwärmetauscher 12 zu einer Erhöhung des Wirkungsgrades der Kältekompressionsmaschine.

## Patentansprüche

1. Kompressionsmaschine, aufweisend:
einen Kompressor,
einen Kondensator,
ein Drosselorgan (14),
einen Verdampfer, und
Kühlmittel, wobei das Kühlmittel zwischen dem Kompressor, dem Kondensator, dem Drosselorgan und dem Verdampfer zirkuliert,
wobei der Verdampfer einen ersten Plattenwärmetauscher (10) und einen zweiten Wärmetauscher (12) aufweist, wobei der zweite Wärmetauscher bezüglich des von dem Drosselorgan kommenden Kühlmittelstroms (16) stromabwärts des ersten Plattenwärmetauschers angeordnet ist, **dadurch gekennzeichnet, dass** die Platten des ersten Plattenwärmetauschers und der zweite Wärmetauscher vertikal angeordnet sind, wobei der Verdampfer so angeordnet ist, dass der von dem Drosselorgan kommende Kühlmittelstrom den ersten Plattenwärmetauscher von oben nach unten durchströmt, wobei der Kühlmittelausgang des zweiten Wärmetauschers auf gleicher Höhe oder unterhalb des Kühlmittelausgangs des ersten Plattenwärmetauschers angeordnet ist, und wobei der erste Plattenwärmetauscher bezüglich des Kühlmittelstroms gemäß dem Tichelmann Prinzip angeschlossen ist.

2. Kompressionsmaschine gemäß Anspruch 1, wobei das Drosselorgan bezüglich des Kühlmittelstroms stromabwärts des zweiten Plattenwärmetauschers und stromaufwärts des ersten Plattenwärmetauschers angeordnet ist.

3. Kompressionsmaschine gemäß einem der vorherigen Ansprüche, wobei bezüglich des Kühlmittelstroms stromaufwärts des Kondensators und stromabwärts des Kompressors ein Ölabscheider angeordnet ist.

4. Kompressionsmaschine gemäß einem der vorherigen Ansprüche, wobei die Kompressionsmaschine als Kältekompressionsmaschine ausgebildet ist.

5. Kompressionsmaschine gemäß einem der vorherigen Ansprüche, wobei der zweite Wärmetauscher als Plattenwärmetauscher ausgebildet ist.

6. Kompressionsmaschine gemäß Anspruch 5, wobei der von dem Drosselorgan kommende Kühlmittelstrom den zweiten Plattenwärmetauscher von oben nach unten durchströmt.

7. Kompressionsmaschine gemäß Anspruch 5 oder 6, wobei der zweite Plattenwärmetauscher bezüglich des Kühlmittelstroms gemäß dem Tichelmann Prinzip angeschlossen ist.

8. Kompressionsmaschine gemäß einem der vorherigen Ansprüche, wobei die Kompressionsmaschine für eine Kälteanforderung von 30 °C bis -100 °C, vorzugsweise von - 15 °C bis -100 °C, noch bevorzugter für eine Kälteanforderung von -25 °C bis -75 °C ausgelegt ist.

9. Kompressionsmaschine gemäß einem der vorherigen Ansprüche, wobei die Kompressionsmaschine zur Kühlung von Glykolen, Wasser, Ethanol, Salzen, Thermoölen und/oder Kohlenwasserstoffen ausgelegt ist.

10. Kompressionsmaschine gemäß einem der vorherigen Ansprüche, wobei die Kompressionsmaschine zur Kühlung einer Sole (18, 20) ausgelegt ist.

11. Kompressionsmaschine gemäß einem der vorherigen Ansprüche, wobei das Kühlmittel eines oder mehrere der folgenden Kühlmittel aufweist: HFKW, HFO, FKW, Kohlenwasserstoffe und Kohlenstoffdioxid.

## Claims

1. A compression machine, comprising:
a compressor,
a condenser,
an expansion valve (14),
an evaporator, and
refrigerant, wherein the refrigerant circulates between the compressor, the condenser, the expansion valve and the evaporator,
wherein the evaporator comprises a first plate heat exchanger (10) and a second heat exchanger (12), wherein the second heat exchanger is arranged downstream of the first plate heat exchanger with respect to the refrigerant flow (16) coming from the expansion valve,
**characterised in that** the plates of the first plate heat exchanger and the second heat exchanger are arranged vertically, wherein the evaporator is arranged such that the refrigerant flow coming from the expansion valve flows through the first plate heat exchanger from top to bottom, wherein the refrigerant outlet of the second heat exchanger is arranged at the same level or below the refrigerant outlet of the first plate heat exchanger, and wherein the first plate heat exchanger is connected according to the Tichelmann principle with respect to the refrigerant flow.

2. The compression machine according to claim 1, wherein the expansion valve is arranged downstream of the second plate heat exchanger and upstream of the first plate heat exchanger with respect to the refrigerant flow.

3. The compression machine according to any one of the preceding claims, wherein an oil separator is arranged upstream of the condenser and downstream of the compressor with respect to the refrigerant flow.

4. The compression machine according to any one of the preceding claims, wherein the compression machine is designed as a compression refrigeration machine.

5. The compression machine according to any one of the preceding claims, wherein the second heat exchanger is designed as a plate heat exchanger.

6. The compression machine according to claim 5, wherein the refrigerant flow coming from the expansion valve flows through the second plate heat exchanger from top to bottom.

7. The compression machine according to claim 5 or 6, wherein the second plate heat exchanger is connected according to the Tichelmann principle with respect to the refrigerant flow.

8. The compression machine according to any one of the preceding claims, wherein the compression machine is designed for a refrigeration requirement of from 30 °C to -100 °C, preferably from -15 °C to -100 °C, more preferably for a refrigeration requirement of from -25 °C to -75 °C.

9. The compression machine according to any one of the preceding claims, wherein the compression machine is adapted to cool glycols, water, ethanol, salts, thermal oils and/or hydrocarbons.

10. The compression machine according to any one of the preceding claims, wherein the compression machine is adapted to cool a brine (18, 20).

11. The compression machine according to any one of the preceding claims, wherein the refrigerant comprises one or more of the following refrigerants: HFCs, HFOs, PFCs, hydrocarbons and carbon dioxide.

## Revendications

1. Machine à compression, présentant :
un compresseur,
un condenseur,
un organe d'étranglement (14),
un évaporateur, et
un fluide frigorigène, le fluide frigorigène circulant entre le compresseur, le condenseur, l'organe d'étranglement et l'évaporateur,
dans laquelle l'évaporateur présente un premier échangeur de chaleur à plaques (10) et un second échangeur de chaleur (12), le second échangeur de chaleur étant est disposé en aval du premier échangeur de chaleur à plaques par rapport au flux de fluide frigorigène (16) provenant de l'organe d'étranglement,
**caractérisée en ce que**
les plaques du premier échangeur de chaleur à plaques et du second échangeur de chaleur sont disposées verticalement, l'évaporateur étant disposé de telle sorte que le flux de fluide frigorigène provenant de l'organe d'étranglement s'écoule à travers le premier échangeur de chaleur à plaques du haut vers le bas, la sortie de fluide frigorigène du second échangeur de chaleur étant disposée à la même hauteur ou en dessous de la sortie de fluide frigorigène du premier échangeur de chaleur à plaques, et le premier échangeur de chaleur à plaques étant raccordé selon le principe de Tichelmann par rapport au flux de fluide frigorigène.

2. Machine à compression selon la revendication 1, dans laquelle l'organe d'étranglement est disposé en aval du second échangeur de chaleur à plaques et en amont du premier échangeur de chaleur à plaques par rapport au flux de fluide frigorigène.

3. Machine à compression selon l'une des revendications précédentes, dans laquelle un séparateur d'huile est disposé en amont du condenseur et en aval du compresseur par rapport au flux de fluide frigorigène.

4. Machine à compression selon l'une des revendications précédentes, dans laquelle la machine à compression est réalisée sous la forme d'une machine frigorifique à compression.

5. Machine à compression selon l'une des revendications précédentes, dans laquelle le second échangeur de chaleur est réalisé sous la forme d'un échangeur de chaleur à plaques.

6. Machine à compression selon la revendication 5, dans laquelle le flux de fluide frigorigène provenant de l'organe d'étranglement s'écoule à travers le second échangeur de chaleur à plaques du haut vers le bas.

7. Machine à compression selon la revendication 5 ou 6, dans laquelle le second échangeur de chaleur à plaques est raccordé selon le principe de Tichelmann par rapport au flux de fluide frigorigène.

8. Machine à compression selon l'une des revendications précédentes, dans laquelle la machine à compression est conçue pour une demande de refroidissement de 30 °C à -100 °C, de préférence de -15 °C à -100 °C, plus préférenciellement pour une demande de refroidissement de -25 °C à -75 °C.

9. Machine à compression selon l'une des revendications précédentes, dans laquelle la machine à compression est conçue pour refroidir des glycols, de l'eau, de l'éthanol, des sels, des huiles thermiques, et/ou des hydrocarbures.

10. Machine à compression selon l'une des revendications précédentes, dans laquelle la machine à compression est conçue pour refroidir une saumure (18, 20).

11. Machine à compression selon l'une des revendications précédentes, dans laquelle le fluide frigorigène présente un ou plusieurs des fluides frigorigènes suivants : HFC, HFO, PFC, hydrocarbures, et dioxyde de carbone.
